# EUROPÄISCHE PATENTANMELDUNG

(11) **EP 0 724 196 A1**
(43) Veröffentlichungstag der Anmeldung: **31.07.1996**
(21) Anmeldenummer: 96100853.9
(22) Anmeldetag: 22.01.1996
(51) Int. Cl.: G03D 15/10

(54) **Rahmungsvorrichtung**

(30) Priorität: 30.01.1995 DE 19502875
(71) Anmelder: L + N Plast-Vertriebs GmbH, D-82436 Eglfing (DE)
(72) Erfinder: Neuhold, Arnold, D-82490 Farchant (DE)
(74) Vertreter: Görg, Klaus, Dipl.-Ing.

(57) **Zusammenfassung**

Die Erfindung bezieht sich auf eine Rahmungsvorrichtung zum Einbringen eines Diapositivs in ein Dia-Rähmchen, der vor dem Einbringen von einem Filmstreifen (18) abzutrennen ist. Diese Vorrichtung definiert eine Zuführebene (20) für den Filmstreifen und eine dazu versetzt liegende Rahmungsebene (22), in der das zu bestückende Dia-Rähmchen (14') zu liegen kommt. Eine Schneideeinrichtung (30, 31) befindet sich im Bereich der Rahmungsebene in unmittelbarer Nähe einer Filmführung (28).

## Beschreibung

Die Erfindung bezieht sich auf eine Rahmungsvorrichtung zum Einbringen eines Diapositivs in ein Dia-Rähmchen, der vor dem Einbringen von einem Filmstreifen abzutrennen ist, mit einem Filmantrieb, einer dem Dia-Rähmchen vorgelagerten Filmführung, einer Aufweitvorrichtung zum einseitigen Aufweiten des Dia-Rähmchens, einer Zuführebene für den Filmstreifen und einer dazu versetzt liegenden Rahmungsebene, in der das zu bestückende Dia-Rähmchen zu liegen kommt, einer Einrichtung zum vollständigen Einschieben des Diapositivs in das Dia-Rähmchen, einer Umlenkstrecke zwischen den beiden Ebenen und einer Schneideeinrichtung zum Abtrennen des Diapositivs vom Filmstreifen.

Eine derartige Rahmungsvorrichtung ist beispielsweise aus der DE-OS 40 27 345 und aus der DE-OS 40 29 699 bekannt. In der erstgenannten Druckschrift erfolgt der Abtrennvorgang des Diapositivs im Umlenkbereich zwischen der Zuführebene und der Rahmungsebene. Nach dem Abtrennen des Diapositivs vom Filmstreifen muß das hochgebogene nachlaufende Ende des abgetrennten Diapositivs durch ein Schwenkglied in die Rahmungsebene gebracht werden. In der zweitgenannten Druckschrift erfolgt der Abtrennvorgang im Bereich der Zuführebene mit der Folge, daß ebenfalls das abgeschnittene hintere Ende des Filmabschnittes in die Rahmungsebene gebracht werden muß.

Es ist Aufgabe der Erfindung, eine Rahmungsvorrichtung der eingangs genannten Art zu schaffen, die einfacher aufgebaut ist und dabei ein sicheres Einbringen des Diapositivs in das Rähmchen erlaubt.

Diese Aufgabe wird erfindungsgemäß dadurch gelöst, daß die Schneideeinrichtung im Bereich der Rahmungsebene in unmittelbarer Nähe vor der Filmführung angeordnet ist.

Durch diese Maßnahme wird das Diapositiv dort vom Filmstreifen abgetrennt, wo sich der Filmstreifen bereits in der Rahmungsebene befindet. Dadurch erübrigt sich ein Teil, mit dem das nachlaufende Ende des Diapositivs in die Rahmungsebene gebracht werden muß. Im übrigen kann die Schneideeinrichtung sehr dicht vor die Filmführung gebracht werden, die dem Dia-Rähmchen unmittelbar vorgelagert ist, so daß nur wenig vom nachlaufenden Ende des Diapositivs aus der Filmführung vorsteht und somit die Einführeinrichtung zum Einschieben des Diapositivs in das Dia-Rähmchen relativ klein bemessen werden kann. Dadurch, daß das Teil zum Bringen des nachlaufenden Endes des Diapositivs in die Rahmungsebene entfallen kann, ist die Vorrichtung einfacher aufgebaut und ist somit auch weniger anfällig. Außerdem ist es besonders einfach, das letzte Diapositiv in das Dia-Rähmchen einzubringen. Es ist auch auf einfache Weise möglich, einzelne Diapositive zu rahmen.

Die Einführeinrichtung ist vorzugsweise ein Nachschieber, der im wesentlichen innerhalb der Rahmungsebene bewegbar ist. Dieser Nachschieber kann relativ schmal ausgebildet sein, da das nachlaufende Ende dieses Diapositivs gut über die Breite ausgerichtet ist, wenn dieses nachlaufende Ende nur wenig vor der Filmführung vorsteht.

Der Filmantrieb ist vorzugsweise als Stachelwalze in der Umlenkstrecke zwischen den Ebenen angeordnet und greift dort in die Perforationen des Filmstreifens ein.

Die Schneideeinrichtung besteht vorzugsweise aus zumindest einem beweglichen Messer (d.h. sie kann auch aus zwei beweglichen Messern bestehen, die scherenartig zusammenwirken), das oder die im wesentlichen senkrecht zur Rahmungsebene bewegbar sind und das Diapositiv dort abtrennen, wo es in der Rahmungsebene durch die Filmführung ausgerichtet ist.

Zur Verbesserung der Ausrichtung des nachlaufenden Endes des Diapositivs über seine Breite ist zwischen der Filmführung und der Schneideeinrichtung auf der Seite der Rahmungsebene, die der Zuführebene zugeordnet ist, ein Filmniederhalter angeordnet. Damit das Messer möglichst nahe vor der Filmführung angeordnet werden kann, liegt dieser Filmniederhalter vorzugsweise im Bewegungsbereich des Messers oder der Messer und ist durch die Messerbewegung wegbewegbar.

Die Filmführung weist zwei Führungsteile auf, die beidseits der Rahmungsebene angeordnet sind. Dabei kann die Filmführung mit Aufweit-Keilflächen zum Aufweiten des Dia-Rähmchens versehen sein. Dadurch liegt die Filmführung im Aufweitbereich des Dia-Rähmchens mit der Folge, daß trotz einer angemessenen Länge der Filmführung wiederum das oder die Messer relativ dicht vor dem Dia-Rähmchen in dem Bereich des Filmstreifens angeordnet werder kann, der sich bereits in der Rahmungsebene befindet.

Die Erfindung wird nachfolgend anhand des in den Zeichnungen rein schematisch dargestellten Ausführungsbeispiels näher erläutert. Es zeigt:
- Fig. 1: Eine schematische Gesamtseitenansicht der Rahmungsvorrichtung im Maßstab 1:1 und
- Fig. 2: einen auf dem Maßstab 2:1 vergrößerten Teilbereich der Vorrichtung.

Die Gesamtvorrichtung weist ein Magazin 10 auf, in dem sich ein Stapel 12 von Diapositiv-Rähmchen 14 befindet.

An der linken Seite der Vorrichtung befindet sich eine Zuführebene 16, auf der ein Filmstreifen 18 herangeführt wird. Parallel zu dieser Zuführebene ist eine Rahmungsebene 22 definiert, in der sich das unterste Dia-Rähmchen 14' in Rahmungsposition befindet. Das unterste Dia-Rähmchen innerhalb des Magazins 10 befindet sich auf einer Transporteinrichtung 24 (Transportkette).

Zwischen den Ebenen befindet sich ein Umlenkbereich U, in dem der Filmstreifen 18 von der Zuführebene 20 in die Rahmungsebene 22 umgelenkt wird.

Der Filmtransport erfolgt über Stachelwalzen 26, die in die Perforation des Filmstreifens eingreifen. Das unterste Dia-Rähmchen 14' ist an der linken Seite, d.h. an der Einführseite aufgeweitet. Dies erfolgt durch hier nicht dargestellte Keilflächen einer Filmführung 28, die entsprechend der Darstellung in Fig.2 aus Teilen besteht, die beidseits der Rahmungsebene 22 angeordnet sind. Vor dem linken Ende, d.h. der linken Seite der Filmführung 28 sind ein Untermesser 30 und ein Obermesser 31 angeordnet, die scherenartig zueinander arbeiten und daher in einer Richtung senkrecht zur Rahmungsebene 22 aufeinander zu- und voneinander wegbewegbar sind. Somit befinden sich diese Messer 30, 31 so im Bereich der Rahmungsebene, daß der Filmstreifen 18 in dieser Rahmungsebene 22 geschnitten wird, und zwar derart, daß nur ein kurzer Abschnitt des abgetrennten Diapositivs aus der Filmführung 28 vorsteht.

Im wesentlichen auf der Höhe der Rahmungsebene 22 befindet sich im linken Abschnitt der Fig.2 ein Nachschieber 32, der links in der Ausgangsposition und rechts innerhalb des aufgeweiteten Teils des Diapositivs 14' in der Endposition 33 dargestellt ist.

Die **Funktionsweise** der Vorrichtung, die sich insbesondere für Kleinlabors und den Einsatz von kurzen Filmstreifen eignet, ist wie folgt.

Das unterste Diapositiv 14' im Magazin 10 wird mittels der Transportkette 24 aus einer versetzten Position innerhalb der Rahmungsebene 22 in die Flucht der Zufuhr des Filmstreifens 18 gebracht. Dabei wird das in der Zeichnung linke Ende des untersten Dia-Rähmchens 14' entsprechend der Darstellung in den Zeichnungen hier durch die Filmführung 28 aufgeweitet und befindet sich dann in der Rahmungsposition, wie sie in den Zeichnungen dargestellt ist. Daraufhin wird der Filmstreifen mit seinem voreilenden Bereich nur teilweise in das aufgeweitete Dia-Rähmchen eingeführt. Dabei greifen die Zähne der Stachelwalzen 26 in die Perforation des Filmstreifens ein und ein Filmniederhalter 34 drückt nachgiebig und vorzugsweise federelastisch auf den Filmstreifen. Anschließend vollziehen die Messer 30, 31 den Abtrennvorgang des Diapositivs.

Da für eine möglichst große Annäherung der Messer 30, 31 an die Filmführung 28 der Filmniederhalter 34 sich im Bewegungsbereich des Messers 31 befindet, schiebt das Messer 31 den Filmniederhalter 34 bei seiner Schneidbewegung zur Seite. Bei der Rückbewegung des Messers 31 geht der Filmniederhalter 34 wieder in seine Ausgangslage zurück. Hierzu weist der Filmniederhalter eine dem Messer 31 zugewandte Schrägfläche 35 auf.

Nach dem Abtrennen des Diapositivs wird der Filmstreifen vorzugsweise um eine bestimmte Strecke zurückgezogen, so daß der Nachschieber 32 von links nach rechts in die Position 33 bewegt werden kann (ohne den Filmstreifen zu beschädigen), wodurch das Diapositiv vollständig in das Dia-Rähmchen eingeschoben wird. Danach wird der Nachschieber wieder in die in Fig.2 dargestellte linke Ausgangslage gebracht, wonach das Dia-Rähmchen 14' innerhalb der Rahmungsebene aus dem Rahmungsbereich gebracht wird.

Sobald dann das neue Dia-Rähmchen aufgeweitet in der Rahmungsebene zum Einsetzen eines anderen nachfolgenden Diapositivs bereit ist, wird mittels der Stachelwalze 26 erneut das voreilende Ende des Filmstreifens und somit das nachfolgende Diapositiv teilweise in das aufgeweite Dia-Rähmchen eingeführt, wobei es von der Filmführung 28 und dem Niederhalter 34 gehalten wird. Es erfolgt dann erneut das Abtrennen des Diapositivs und dann das vollständige Einschieben des Diapositivs durch den Nachschieber 32.

Das letzte Diapositiv wird von den Stachelwalzen 26 in das Dia-Rähmchen eingeschoben, was im übrigen auch mit Einzel-Diapositiven erfolgen kann. Bei diesem letzten Vorgang erfolgt kein Bewegungsvorgang der Messer 30, 31.

## Patentansprüche

1. Rahmungsvorrichtung zum Einbringen eines Diapositivs in ein Dia-Rähmchen (14'), der vor dem Einbringen von einem Filmstreifen (18) abzutrennen ist, mit einem Filmantrieb (26), einer dem Dia-Rähmchen (14') vorgelagerten Filmführung (28), einer Aufweiteinrichtung zum einseitigen Aufweiten des Dia-Rähmchens, einer Zuführebene (20) für den Filmstreifen (18) und einer dazu versetzt liegenden Rahmungsebene (22), in der das zu bestückende Dia-Rähmchen (14') zu liegen kommt, einer Einführeinrichtung (32) zum vollständigen Einschieben des Diapositivs in das Dia-Rähmchen (14'), einer Umlenkstrecke (U) zwischen den beiden Ebenen (20, 22) und einer Schneideeinrichtung (30, 31) zum Abtrennen des Diapositivs vom Filmstreifen (18), dadurch **gekennzeichnet**, daß die Schneideeinrichtung (30, 31) im Bereich der Rahmungsebene (22) in unmittelbarer Nähe vor der Filmführung (28) angeordnet ist.

2. Rahmungsvorrichtung nach Anspruch 1, dadurch **gekennzeichnet**, daß die Einführeinrichtung ein Nachschieber (32) ist, der im wesentlichen innerhalb der Rahmungeebene (22) bewegbar ist.

3. Rahmungsvorrichtung nach Anspruch 1 oder 2, dadurch **gekennzeichnet**, daß der Filmantrieb (26) in der Umlenkstrecke (U) angeordnet ist.

4. Rahmungsvorrichtung nach einem der Ansprüche 1 bis 3, dadurch **gekennzeichnet**, daß die Schneideeinrichtung aus zumindest einem beweglichen Messer (30, 31), das bzw. die im wesentlichen senkrecht zur Rahmungsebene (22) bewegbar sind und das Diapositiv dort vom Filmstreifen abtrennen, wo dieses in der Rahmungsebene (22) durch die Filmführung (28) ausgerichtet ist.

5. Rahmungsvorrichtung nach einem der Ansprüche 1 bis 4, dadurch **gekennzeichnet**, daß zwischen der Filmführung (28) und der Schneideeinrichtung (30, 31) auf der Seite der Rahmungsebene (22), die der Zuführebene (22) zugewandt ist, ein Filmniederhalter (34) angeordnet ist.

6. Rahmungsvorrichtung nach Anspruch 5, dadurch **gekennzeichnet**, daß der Filmniederhalter (34) im Bewegungsbereich des Messers oder der Messer (30, 31) liegt und durch die Messerbewegung wegbewegbar ist.

7. Rahmungsvorrichtung nach Anspruch 1, dadurch **gekennzeichnet**, daß die Filmführung (28) zwei Führungsteile aufweist, die beidseits der Rahmungsebene (22) angeordnet sind.

8. Rahmungsvorrichtung nach Anspruch 7, dadurch **gekennzeichnet**, daß die Filmführung (28) mit Aufweit-Keilflächen zum Aufweiten des Dia-Rähmchens (14') versehen ist.
